# FASCICULE DE BREVET EUROPEEN

(11) **EP 1 356 950 B1**
(45) Date de publication et mention de la délivrance du brevet: **15.07.2009**
(21) Numéro de dépôt: 03356068.1
(22) Date de dépôt: 23.04.2003
(51) Int. Cl.: B42D 15/00

(54) **Document imprimé et façonné formant insert et procédé de fabrication de documents de ce type**
Aus einem gedruckten Dokument gebildete Beilage und Herstellungsverfahren für Dokumente solcher Art
Document printed and formed into an insert and method of fabrication of this sort of documents

(30) Priorité: 26.04.2002 FR 0205310
(43) Date de publication de la demande: 29.10.2003
(73) Titulaire: Wallon Imprimeur S.A., 03270 Saint-Yorre Cedex (FR)
(72) Inventeur: De La Motte-Bouloumie, Xavier, 03200 Vichy (FR); Collard, Gérard, 03200 Le Vernet (FR)
(74) Mandataire: Myon, Gérard Jean-Pierre

(56) Documents cités:
- EP-A- 0 320 669
- US-A- 5 876 784

## Description

L'invention a trait à un document imprimé et façonné, dit « insert » et à un procédé de fabrication de tels documents.

Dans le domaine de l'imprimerie, tout particulièrement dédié à la publicité, il est connu de réaliser des documents dénommés « inserts » ou « leaflets » destinés à être soit encartés dans des magazines, soit déposés à l'intérieur de conditionnements de produits alimentaires, notamment pour des opérations promotionnelles. De tels inserts peuvent également être utilisés dans le domaine industriel comme supports d'informations techniques destinés à être joints à un appareil ou à un produit.

Les inserts connus peuvent être réalisés avec du papier à faible grammage afin d'être compatibles avec des procédés de production en continu faisant intervenir, notamment, des machines d'imprimerie rotatives. Ces inserts à faible grammage peuvent avoir une ou plusieurs pages. Dans le cas où ils se composent d'un unique feuillet, ils présentent une rigidité parfois insuffisante immédiatement perceptible par le lecteur d'un magazine ou le destinataire d'une promotion. Ils sont, en outre, relativement délicats à manipuler- automatiquement en vue de leur insertion dans un magazine ou dans un conditionnement de produits alimentaires.

US-A-5 876 784 montre un feuillet selon le préambule de la revendication 1.

Des inserts réalisés à base de papier de grammage plus élevé ont pu être envisagés mais doivent être fabriqués avec des machines dites « feuille à feuille », ce qui implique des délais de réalisation plus longs, alors que le prix de base du papier utilisé est plus élevé.

C'est à ces inconvénients qu'entend plus particulièrement remédier l'invention en proposant un nouvel insert présentant une rigidité équivalente aux inserts réalisés dans des papiers à fort grammage, par exemple supérieur à 200 g/m², et pouvant être réalisé sur une chaîne d'impression et de façonnage en continu, alors qu'il est efficacement protégé contre l'humidité et/ou les agressions chimiques.

Dans cet esprit, l'invention concerne un document imprimé et façonné, dit « insert » ou « leaflet », comprenant un unique feuillet, ce feuillet est imprimé en continu uniquement sur une première face qui est revêtue d'un film protecteur, alors que sa seconde face, opposée à la première, est enduite au moins partiellement d'un adhésif permanent, le feuillet étant plié le long d'une ligne de pliage, de telle sorte que sa seconde face est rabattue sur elle-même et que sa première face, imprimée et protégée, constitue les deux côtés opposés du document.

Grâce à l'invention, l'insert ou leaflet présente les mêmes propriétés que s'il était réalisé à partir d'un papier de fort grammage, c'est-à-dire une rigidité accrue facilitant sa préhension, un aspect « carteux » et une esthétique améliorée grâce au pelliculage, de telle sorte qu'il convient particulièrement à la réalisation d'encarts publicitaires pour des produits de luxe, tels que les parfums et cosmétiques. Grâce au fait qu'il comprend un feuillet rabattu sur lui-même, l'insert peut être réalisé à partir de papier de grammage relativement faible, car sa rigidité est augmentée par la superposition des deux parties du feuillet, de telle sorte qu'il est compatible avec une production en continu, d'où un coût de fabrication optimisé et un raccourcissement non négligeable du délai de mise à disposition du document à son utilisateur final, ce délai étant un aspect particulièrement important lorsqu'il s'agit de lancer une campagne promotionnelle.

Selon un premier mode de réalisation de l'invention, la seconde face est complètement rabattue sur elle-même, aucune partie de celle-ci n'étant accessible. Selon une variante de réalisation, la seconde face est partiellement rabattue sur elle-même, un volet du feuillet, dont la seconde face est exposée, prolongeant une partie principale du feuillet dont la seconde face est collée sur elle-même. Ce volet permet l'agrafage de l'insert dans un magazine.

Selon un autre aspect avantageux de l'invention, le film protecteur est réalisé dans un matériau compatible avec son utilisation dans le milieu agroalimentaire, notamment en polypropylène, ce qui permet d'envisager l'insertion du document dans un emballage d'un produit. alimentaire en respectant les normes en vigueur et en préservant les mentions imprimées sur l'insert de l'humidité ambiante qui peut résulter de la nature des produits alimentaires mais également de condensation résultant de leur mode de stockage.

L'invention concerne également un procédé de fabrication de documents tels que celui décrit ci-dessus, et, plus précisément, un procédé de fabrication de documents à partir d'un unique feuillet, ce procédé comprenant des étapes consistant à :
- a) imprimer en continu sur une machine rotative des informations sur une première face d'une bande continue en mouvement ;
- b) revêtir cette première face d'un film protecteur ;
- c) enduire au moins une partie d'une seconde face de la bande, opposée à la première, d'un matériau adhésif permanent ;
- d) plier la bande selon une ligne de pliage parallèle à la direction d'avance de la bande, en amenant la seconde face en recouvrement d'elle même et
- e) découper la bande, au moins selon des lignes de découpe globalement perpendiculaires à la direction d'avance, pour former les documents précités.

Selon des variantes du procédé, les étapes b) c) peuvent être simultanées ou quasi simultanées ou l'étape b) peut être antérieure ou postérieure à l'étape c).

Selon un autre aspect avantageux de l'invention, lors de l'étape c), on enduit la bande sur sensiblement la moitié de sa largeur.

Selon un autre aspect avantageux de l'invention, lors d'une étape supplémentaire ou lors de l'étape e), on découpe la bande au voisinage de la ligne de pliage et selon une ligne de découpe globalement parallèle à la direction d'avance, afin de séparer la ligne de pliage des documents finalisés. Ceci permet d'évacuer une partie de l'insert dans laquelle le pelliculage pourrait être imparfaitement plaqué sur la bande imprimée.

Les lignes de découpe ont avantageusement une géométrie définie en fonction d'un ou plusieurs motifs imprimés sur la première face précitée.

L'invention sera mieux comprise et d'autres avantages de celle-ci apparaîtront plus clairement à la lumière de la description qui va suivre d'un procédé de fabrication et de documents conformes à l'invention obtenus grâce à ce procédé, donnée uniquement à titre d'exemple et faite en référence aux dessins annexés dans lesquels :
- la figure 1 est une représentation schématique de principe d'une installation de mise en oeuvre d'un procédé conforme à l'invention ;
- la figure 2 est une vue en perspective d'un insert selon un premier mode de réalisation de l'invention ;
- la figure 3 est une vue à plus grande échelle du détail III à la figure 2 ;
- la figure 4 est une vue analogue à la figure 2 pour un document conforme à un second mode de réalisation de l'invention et
- la figure 5 est une vue analogue à la figure 2 pour un document conforme à un troisième mode de réalisation de l'invention.

La production d'inserts façonnés et pelliculés est réalisée dans l'installation représentée à la figure 1 à partir d'une bande 1 de papier de grammage compris entre 100 et 200 g/m², cette bande étant à l'origine enroulée sur une bobine 2.

Lors d'une première étape du procédé de fabrication conforme à l'invention, la bande 1 passe à travers une machine d'impression rotative 10 comprenant des groupes rouleaux 11 en nombre correspondant au nombre de couleur à appliquer. La machine 10 est utilisée pour apposer des motifs M uniquement sur la face supérieure 1a de la bande 1. En variante, plusieurs machines d'impressions peuvent être disposées les unes derrière les autres sur le trajet de la bande 1, chaque machine étant dédiée à une couleur d'impression.

La bande 1 progresse alors, dans la direction des flèches F₁, jusqu'à une machine 20 de pelliculage et d'encollage dans laquelle un film en polypropylène 3, préalablement enduit d'un adhésif adapté, est dévidé à partir d'une bobine 21 et appliqué sur la face 1a de la bande 1 grâce à deux rouleaux presseurs 22 et 23.

En variante, le film 3 peut ne pas être préalablement enduit d'adhésif et peut être fixé sur la bande 1 grâce à une colle appliquée dans la machine 20, tout particulièrement une colle de type « hot melt » qui présente l'avantage d'avoir une prise rapide sans risque de formation de bulles.

Immédiatement avant de passer entre les rouleaux 22 et 23, la bande 1 passe entre deux rouleaux 24 et 25 dont l'un, à savoir le rouleau 25, est constitué par un cylindre « anilox » baignant dans un bain B d'adhésif permanent contenu dans une cuve 26.

La largeur l₂₆ de la cuve 26 ou celle du rouleau 25 est telle que la couche 27 d'adhésif déposée sur la face inférieure 1b de la bande 1 a une largeur l₂₇ sensiblement égale à la moitié de la largeur l₁ de la bande 1. En d'autres termes, la couche d'adhésif 27 est apposée sur sensiblement la moitié de la largeur de la bande 1.

Selon une variante non représentée de l'invention, les étapes d'application du film 3 et d'encollage de la face 1b, qui sont ici quasi-simultanées, peuvent être décalées dans le temps, l'application du film pouvant être antérieure ou postérieure à l'encollage, ces deux opérations étant réalisées dans des parties de l'installation distinctes.

Après son passage dans la machine 20, la bande 1 pelliculée et encollée est acheminée, en suivant la direction des flèches F₁, jusqu'à une machine 30 où la face 1b est rabattue sur elle-même le long d'une ligne de pliage 1c située sensiblement au milieu de la largeur de la bande 1, de telle sorte que la partie encollée et la partie non encollée de la face 1b sont fermement plaquées l'une contre l'autre. Ainsi, au sortir de la machine 30, les deux côtés visibles de la bande 1 sont constitués par deux parties de sa face 1a qui est imprimée et revêtue du film 3, c'est-à-dire pelliculée.

La bande 1 est alors acheminée vers une machine de découpe 40 où la bande 1 est tronçonnée au moins selon une direction perpendiculaire à la direction des flèches F₁, de telle sorte que des inserts I sont formés par tronçonnage avant d'être déversés dans un bac 41. Le découpage des inserts I peut avoir lieu par toute technique connue, notamment au moyen de rouleaux de découpe.

Dans le mode de réalisation de l'invention représenté aux figures 2 et 3, un premier insert I est formé et l'on note 101 et 102 ses bords longitudinaux, le bord 101 correspondant à la ligne de pliage 1c selon laquelle est pliée la bande 1 pour former l'insert I. On note par ailleurs 103 et 104 les bords transversaux de l'insert I. Un motif M en forme de biscuit est apposé sur les deux faces de l'insert I qui peut être utilisé comme objet publicitaire.

A la figure 3, les épaisseurs représentées ne sont pas nécessairement en proportion avec les épaisseurs d'un insert réel ; par exemple, la couche d'adhésif 27 est en réalité bien moins épaisse que la bande 1.

Dans 1a zone du bord 101, le film 3 est tendu autour de la bande 1 qui est repliée sur elle-même. Afin de ne pas diminuer les qualités esthétiques de l'insert I du fait d'éventuels plis ou déformation localisées du film 3 dans cette zone, on peut envisager de découper l'insert I selon un plan P₁ permettant de séparer la ligne de pliage 1c du reste de l'insert I. Cette opération de découpe peut être effectuée dans la machine 40 et a lieu selon une direction globalement parallèle à la direction d'avance F₁.

En variante, les opérations de découpe selon la direction transversale, c'est-à-dire le façonnage des bords 103 et 104, peuvent être effectuées dans une première machine, l'opération de découpe longitudinale, c'est-à-dire selon le bord 101, et éventuellement selon le bord 102, pouvant être effectuée dans une seconde machine.

Dans le second mode de réalisation d'un insert I conforme à l'invention représenté à la figure 4, tous les bords 101, 102, 103 et 104 de l'insert ont été découpés avec une forme non rectiligne reproduisant les bords du biscuit d'un motif M, ce qui permet de donner à l'insert ainsi réalisé un aspect plus réaliste.

Dans le troisième mode de réalisation de l'invention représenté à la figure 5, la bande 1 a été rabattue sur une partie d'elle même de telle sorte qu'une partie 1b' de la surface 1b demeure accessible au niveau d'un volet 1d de simple épaisseur, le reste de l'insert I étant à double épaisseur et correspondant à la partie de la surface 1b qui est rabattue et collée sur elle-même.

Les bords 101, 103 et 104 de cet insert pourraient être découpés à la façon expliquée pour le second mode de réalisation. Le volet 1d permet d'envisager l'insertion de l'insert I dans un magazine, une partie du volet 1d étant superposée à la ligne de brochage A-A' du magazine, ce qui permet d'immobiliser l'insert I par rapport aux autres feuillets grâce à une ou des agrafes A.

Le motif M apposé sur la face imprimée du feuillet n'est pas limité à l'exemple représenté et peut avoir toute forme ou couleur, selon l'usage prévu de l'insert ou du leaflet.

## Revendications

1. Document imprimé et façonné, dit « insert » ou « leaflet », comprenant un unique feuillet imprimé en continu uniquement sur une première face (1a), **caractérisé en ce que** ladite première face est revêtue d'un film protecteur (3), alors que sa seconde face (1b) opposée à la première est enduite au moins partiellement d'un adhésif permanent (27), ledit feuillet étant plié le long d'une ligne de pliage (1c), de telle sorte que ladite seconde face est rabattue sur elle même et que la première face imprimée et protégée, constitue les deux côtés opposés dudit document (I).

2. Document selon la revendication 1, **caractérisé en ce que** ladite seconde face (1b) est complètement rabattue sur elle-même, aucune partie de celle-ci n'étant accessible.

3. Document selon la revendication 1, **caractérisé en ce que** ladite seconde face (1b) est partiellement rabattue sur elle-même, un volet (1d) du feuillet dont la seconde face (1b') est exposée prolongeant une partie principale du feuillet dont la seconde face (1b) est collée sur elle-même.

4. Document selon l'une des revendication précédentes, **caractérisé en ce que** ledit film protecteur (3) est réalisé dans un matériau compatible avec son utilisation en milieu agroalimentaire, notamment en polypropylène.

5. Procédé de fabrication de documents imprimés et façonnés, dit « inserts » ou « leaflets », à partir d'un unique feuillet, comprenant des étapes consistant à :
- a) imprimer en continu, sur une machine rotative (10), des informations sur une première face (1a) d'une bande continue (1) en mouvement (F₁) ;
- b) revêtir (en 20) ladite première face (1a) d'un film protecteur (3) ;
- c) enduire (en 20) une partie au moins d'une seconde face (1b) de ladite bande, opposée à la première, d'un matériau adhésif permanent (27) ;
- d) plier (en 30) ladite bande (1) selon une ligne de pliage (1c) parallèle à la direction d'avance (F₁) de la bande, en amenant ladite seconde face (1b) en recouvrement d'elle-même et
- e) découper (en 40) la bande, au moins selon des lignes de découpe (103, 104) globalement perpendiculaires à ladite direction d'avance (F₁), pour former lesdits documents (I).

6. Procédé selon la revendication 5, **caractérisé en ce que** les étapes b) et c) sont simultanées ou quasi-simultanées.

7. Procédé selon la revendication 5, **caractérisé en ce que** l'étape b) est antérieure ou postérieure à l'étape c).

8. Procédé selon l'une des revendications 5 à 7, **caractérisé en ce que** lors de l'étape c), on enduit la bande (1) sur sensiblement la moitié (l₂₇) de sa largeur (l₁) .

9. Procédé selon l'une des revendications 5 à 8, **caractérisé en ce que** lors d'une étape supplémentaire ou lors de l'étape e), on découpe la bande (1), au voisinage de ladite ligne de pliage (1c) et selon une ligne de découpe (P₁) globalement parallèle à ladite direction d'avance (F₁), afin de séparer la ligne de pliage desdits documents.

10. Procédé selon l'une des revendications 5 à 9, **caractérisé en ce que** lesdites lignes de découpe (101-104) ont une géométrie définie en fonction d'un ou plusieurs motifs (M) imprimés sur ladite première face (1a).

## Claims

1. Printed and fashioned document known as an "insert" or "leaflet" comprising a single leaf continuously printed on just one first face (1a), **characterized in that** the said first face is covered with a protective film (3) whereas its second face (1b) on the opposite side to the first, is at least partially coated with a permanent adhesive (27), the said leaf being folded along a fold line (1c), such that the said second face is folded onto itself and such that the printed and protected first face constitutes the two opposite sides of the said document (I).

2. Document according to Claim 1, **characterized in that** the said second face (1b) is completely folded over onto itself, no part thereof being accessible.

3. Document according to Claim 1, **characterized in that** the said second face (1b) is partially folded onto itself, a flap (1d) of the leaf of which the second face (1b') is exposed extending a main part of the leaf of which the second face (1b) is stuck to itself.

4. Document according to one of the preceding claims, **characterized in that** the said protective film (3) is made of a material compatible with its use in an agrifoodstuffs environment, and in particular is made of polypropylene.

5. Method of manufacturing printed and fashioned documents known as "inserts" or "leaflets" from a single sheet, comprising steps consisting in:
- a) continuously printing on a rotary press (10), information on a first face (1a) of a continuous web (1) in motion (F₁);
- b) covering (at 20) the said first face (1a) of a protective film (3);
- c) coating (at 20) at least part of a second face (1b) of the said web, on the opposite side to the first, with a permanent adhesive material (27);
- d) folding (at 30) the said web (1) along a fold line (1c) parallel to the direction of travel (F₁) of the web, bringing the said second face (1b) to overlap itself, and
- e) cutting (at 40) the web, at least along cutting lines (103, 104) generally perpendicular to the said direction of travel (F₁) in order to form the said documents (I).

6. Method according to Claim 5, **characterized in that** steps b) and c) are simultaneous or near-simultaneous.

7. Method according to Claim 5, **characterized in that** step b) precedes or follows step c).

8. Method according to one of Claims 5 to 7, **characterized in that**, in step c), the web (1) is coated over substantially half (l₂₇) its width (l₁).

9. Method according to one of Claims 5 to 8, **characterized in that**, during an additional step or during step e), the web (1) is cut near the said fold line (lc) and along a cutting line (P₁) generally parallel to the said direction of forward travel (F₁) in order to detach the fold line from the said documents.

10. Method according to one of Claims 5 to 9, **characterized in that** the said cutting lines (101-104) have a geometry that is defined on the basis of one or more patterns (M) printed on the said first face (1a).

## Patentansprüche

1. Bedrucktes und geformtes Dokument, "Beilage" oder "Leaflet" genannt, das ein einziges Blatt enthält, welches nur auf einer ersten Seite (1a) fortlaufend bedruckt ist, **dadurch gekennzeichnet, dass** die erste Seite mit einem Schutzfilm (3) bedeckt ist, während seine zweite Seite (1b) entgegengesetzt zur ersten zumindest teilweise mit einem Permanentklebstoff (27) bestrichen ist, wobei das Blatt entlang einer Faltlinie (1c), so gefaltet ist, dass die zweite Seite auf sich selbst umgeschlagen wird und die erste bedruckte und geschützte Seite die zwei entgegengesetzten Seiten des Dokuments (I) bildet.

2. Dokument nach Anspruch 1, **dadurch gekennzeichnet, dass** die zweite Seite (1b) vollständig auf sich selbst umgeschlagen ist, wobei kein Teil von ihr zugänglich ist.

3. Dokument nach Anspruch 1, **dadurch gekennzeichnet, dass** die zweite Seite (1b) teilweise auf sich selbst umgeschlagen ist, wobei ein Abschnitt (ld) des Blatts, dessen zweite Seite (1b') exponiert ist, einen Hauptbereich des Blatts verlängert, dessen zweite Seite (1b) auf sich selbst geklebt ist.

4. Dokument nach einem der vorhergehenden Ansprüche, **dadurch gekennzeichnet, dass** der Schutzfilm (3) aus einem Werkstoff hergestellt wird, der mit seiner Verwendung im Nahrungsmittelbereich kompatibel ist, insbesondere aus Polypropylen.

5. Verfahren zur Herstellung von bedruckten und geformten Dokumenten, "Beilagen" oder "Leaflets" genannt, ausgehend von einem einzigen Blatt, das Schritte aufweist, die darin bestehen:
a) auf einer Rotationsmaschine (10) fortlaufend Informationen auf eine erste Seite (1a) eines in Bewegung (F₁) befindlichen Endlosbands (1) zu drucken;
b) die erste Seite (1a) mit einem Schutzfilm (3) zu bedecken (in 20);
c) mindestens einen Teil einer zweiten Seite (1b) des Bands entgegengesetzt zur ersten mit einem Permanentklebstoff (27) zu bestreichen (in 20);
d) das Band (1) gemäß einer Faltlinie (1c) parallel zur Vorschubrichtung (F₁) des Bands zu falten (in 30), indem die zweite Seite (1b) auf sich selbst in Überdeckung gebracht wird, und
e) das Band zumindest entlang von Schnittlinien (103, 104) global lotrecht zur Vorschubrichtung (F₁) zu schneiden (in 40), um die Dokumente (I) zu bilden.

6. Verfahren nach Anspruch 5, **dadurch gekennzeichnet, dass** die Schritte b) und c) gleichzeitig oder praktisch gleichzeitig sind.

7. Verfahren nach Anspruch 5, **dadurch gekennzeichnet, dass** der Schritt b) vor oder nach dem Schritt c) liegt.

8. Verfahren nach einem der Ansprüche 5 bis 7, **dadurch gekennzeichnet, dass** im Schritt c) das Band (1) über im Wesentlichen die Hälfte (1₂₇) seiner Breite (1₁) bestrichen wird.

9. Verfahren nach einem der Ansprüche 5 bis 8, **dadurch gekennzeichnet, dass** in einem zusätzlichen Schritt oder während des Schritts e) das Band (1) in der Nähe der Faltlinie (1c) und gemäß einer Schnittlinie (P₁) global parallel zur Vorschubrichtung (F₁) geschnitten wird, um die Faltlinie der Dokumente zu trennen.

10. Verfahren nach einem der Ansprüche 5 bis 9, **dadurch gekennzeichnet, dass** die Schnittlinien (101-104) eine Geometrie haben, die in Abhängigkeit von einem oder mehreren Mustern (M) definiert wird, die auf die erste Seite (1a) gedruckt sind.
